# EUROPÄISCHE PATENTSCHRIFT

(11) **EP 0 951 428 B1**
(45) Veröffentlichungstag und Bekanntmachung des Hinweises auf die Patenterteilung: **19.06.2002**
(21) Anmeldenummer: 98904039.9
(22) Anmeldetag: 07.01.1998
(51) Int. Cl.: B65D 41/34

(54) **FLASCHEN-SCHRAUBVERSCHLUSS AUS KUNSTSTOFF MIT GARANTIEBAND**
PLASTICS SCREW-TYPE CAP FOR BOTTLES, PROVIDED WITH A TAMPERPROOF STRIP
BOUCHON FILETE EN PLASTIQUE POUR BOUTEILLES, MUNI D'UNE BANDE D'INVIOLABILITE

(30) Priorität: 09.01.1997 DE 19700308
(43) Veröffentlichungstag der Anmeldung: 27.10.1999
(73) Patentinhaber: CCT Creative Closure Technology GmbH, 65527 Niedernhausen (DE)
(72) Erfinder: SCHMITZ, Alexander, D-65527 Niedernhausen (DE)
(74) Vertreter: Fuchs Mehler Weiss & Fritzsche
(86) Internationale Anmeldenummer: EP9800051
(87) Internationale Veröffentlichungsnummer: WO9830462

(56) Entgegenhaltungen:
- FR-A- 2 457 813
- GB-A- 2 255 553
- US-A- 5 246 125

## Beschreibung

Die vorliegende Erfindung betrifft einen Schraubverschluß aus Kunststoff für Flaschen, mit einem Verschlußkörper aufweisend ein Innengewinde und einem Garantieband. Dieses weist auf der Innenseite liegende Haltenocken auf, ist nichtreißend ausgebildet und über Brücken mit dem Verschlußkörper verbunden. In den Brücken wird beim Abschrauben des Verschlußkörpers von der Flasche der Zug so erhöht, daß sie reißen. Das Garantieband weist eine Dehnvorrichtung auf, wobei zwischen dem Garantieband und dem Verschlußkörper im Bereich der Dehnvorrichtung wenigstens ein Festpunkt vorgesehen ist.

Derartige Schraubverschlüsse sind weit verbreitet und werden insbesondere bei Glas- oder Plastikflaschen für Erfrischungsgetränke eingesetzt. Diese Flaschen sind in verschiedenen Größen standardisiert und befinden sich in sehr großen Stückzahlen im Umlauf, sei es als Einweg- oder als Mehrwegflaschen. Insbesondere ist bei diesen Flaschen der Flaschenhals mit Gewinde standardisiert, so daß trotz unterschiedlicher Größen einheitliche Schraubverschlüsse verwendet werden können. Dieses bietet zwar viele Vorteile, hat jedoch den entscheidenden Nachteil, daß wegen der sich ständig mit hohen Stückzahlen in Umlauf befindlichen Flaschen eine Veränderung der Flaschenhalsgeometrie kaum möglich ist, und somit die Schraubverschlüsse als sogenannter Einwegartikel an die gegebene Flaschenhals- bzw. Gewindegeometrie angepaßt werden müssen. Veränderungen im System Flaschenhals-Schraubverschluß können daher wirtschaftlich nur am Schraubverschluß vorgenommen werden.

Die bekannten Schraubverschlüsse aus Kunststoff für Flaschen weisen üblicherweise einen Verschlußkörper mit einem Innengewinde sowie ein Garantieband auf. Das Garantieband ist üblicherweise so gestaltet, daß es sich beim Öffnen des Schraubverschlusses vom Verschlußkörper zumindest teilweise löst. Damit soll dem Verbraucher gezeigt werden, ob die Flasche schon geöffnet wurde oder noch unversehrt ist. Das Garantieband ist üblicherweise als Ring ausgebildet und durch dünne Brücken mit dem Verschlußkörper verbunden. Weiterhin weist das Garantieband auf der Innenseite liegende Haltenocken bzw. Lamellen auf, die im aufgeschraubten Zustand einen sogenannten Rastring bilden und den Rastring der Flasche hintergreifen. Dieser ist üblicherweise im Anschluß an das Außengewinde zum Flaschenkörper hin auf dem Flaschenhals angeordnet und weist in der standardisierten Form einen geringfügig größeren oder gleichen Durchmesser auf als das davor angeordnete Außengewinde. Da er zum Flaschenkörper hin leicht konisch ansteigend ausgebildet ist, dehnt sich das Garantieband beim Aufschrauben des Schraubverschlusses aufgrund der gegebenen Grundelastizität des Kunststoffes in Umfangsrichtung etwas aus, so daß die innen angeordneten Haltenocken bzw. Lamellen des Garantiebandes über den Rastring hinweggleiten können und nach Beendigung des Aufschraubvorganges einrasten und den Rastring hintergreifen.

Beim Aufschrauben der Flasche halten die Haltenocken bzw. Lamellen nun das Garantieband am Rastring fest, während die als Sollbruchstelle gedachten Brücken aufgrund des im Material entstehenden Zuges reißen. Durch die so zerstörte Verbindung zwischen Garantieband und Verschlußkörper ist auf einen Blick erkennbar, daß die Flasche schon geöffnet wurde.

Es sind nun im wesentlichen zwei Ausführungsformen der Garantiebänder bekannt. Bei der ersten bekannten Ausführungsform des Garantiebandes löst sich dieses beim Aufschrauben des Schraubverschlusses vollständig vom Verschlußkörper und verbleibt als Ring am Flaschenhals. Dieses ist jedoch insbesondere hinsichtlich der Entsorgung nachteilig, da durch das am Flaschenhals verbleibende Garantieband bei Einwegflaschen, die nach einmaligem Gebrauch wieder eingeschmolzen werden, die Schmelze verunreinigt wird. Bei Mehrwegflaschen hingegen muß vor dem erneuten Befüllen und Verschließen mit einem Schraubverschluß erst das alte Garantieband entfernt werden, bevor der neue Schraubverschluß aufgebracht werden kann.

Aber auch Umweltaspekte sprechen gegen diese Ausführungsform, da sich das zunächst am Flaschenhals verbleibende Garantieband beispielsweise beim Transport der leeren Flasche durchaus vom Flaschenhals lösen kann und sich dann als unerwünschter Müll in der Umwelt verliert.

Aber auch ästhetische Gesichtspunkte, die ein immer wichtiger werdendes Verkaufsargument sind, sprechen gegen das am Flaschenhals verbleibende Garantieband, da dieses von vielen Verbrauchern als störend empfunden wird.

Die zweite bekannte Ausführungsform des Garantiebandes reißt beim Aufschrauben des Schraubverschlusses auf, verbleibt jedoch vollständig am Verschlußkörper. Hier werden insbesondere die dann abstehenden Enden des Garantiebandes als nachteilig angesehen, da sie beim Auf- bzw. Abschrauben des Schraubverschlusses den Verbraucher stören und auch zu Verletzungen führen können. Aber auch die Ästhetik spricht gegen diese Ausführungsform des Garantiebandes, da die abstehenden Enden vom Verbraucher als störend empfunden werden.

Als nächstkommender Stand der Technik wird die US-A-5,246,125 angegeben. Der darin vorgestellte Schraubverschluß verfügt über die eingangs erwähnten Merkmale. Beim Auf- und Abschrauben dieses Schraubverschlusses auf die Flasche wird das Garantieband aufgrund der vorhandenen Dehnvorrichtung in axialer Richtung gedehnt und über den Festpunkt im Bereich der Dehnvorrichtung am Verschlußkörper gehalten. Dieses Verhalten freilich ist bei der Entformung beim Herstellungsvorgang überaus problematisch, da die Brücken zwischen Garantieband und Verschlußkörper bereits beim Entformen auf Zug belastet werden und daher dazu tendieren, bereits beim Herstellungsvorgang zu reißen.

Ein weiterer Schraubverschluß aus Kunststoff ist bekannt aus der DE-A-42 06 123, bei dem ebenfalls über Brücken ein Garantieband mit dem Verschlußkörper verbunden ist. Das Garantieband weist auch bei diesem Schraubverschluß eine Dehnvorrichtung auf, die aber sich ebenfalls nur in axialer Richtung aufdehnt.

Vor diesem Hintergrund ist es daher Aufgabe der vorliegenden Erfindung, einen Schraubverschluß aus Kunststoff für Flaschen, mit einem Verschlußkörper, aufweisend ein Innengewinde, und einem Garantieband zur Verfügung zu stellen, der eine sichere Garantiefunktion aufweist und ohne abstehende Enden am Verschlußkörper verbleibt.

Gelöst wird diese Aufgabe dadurch, daß die Dehnvorrichtung das Garantieband beim Aufschrauben des Verschlußkörpers auf die Flasche über seine gesamte Höhe gleichmäßig in radiale Richtung so dehnt, daß die Haltenocken über den Rastring hinweggleiten.

Durch diese erfindungsgemäße Ausbildung eines Schraubverschlusses wird sowohl eine sichere Garantiefunktion erzielt als auch das Verbleiben des Garantiebandes am Verschlußkörper gewährleistet. Beim Aufschrauben des Schraubverschlusses auf den Flaschenhals dehnt sich das Garantieband wegen der konischen Ausbildung des Rastringes und gleitet daher mit seinen Haltenocken bzw. Lamellen über den Rastring hinweg, während die Brücken zwischen Garantieband und Verschlußkörper beim Aufschrauben auf Druck belastet werden und daher nicht reißen.

Beim Öffnen der Flasche hingegen durch Abschrauben des Schraubverschlusses halten die Haltenocken bzw. Lamellen das Garantieband zunächst am Rastring fest, so daß die Brücken zwischen Garantieband und Verschlußkörper nunmehr auf Zug belastet werden. Durch Weiterdrehen des Verschlußkörpers wird der Zug in den Brücken weiter erhöht, so daß diese schließlich reißen. Das Garantieband verbleibt jedoch durch den Festpunkt am Verschlußkörper, während durch Weiterdrehen des Verschlußkörpers die Spannung im Garantieband weiter erhöht wird und dadurch die Dehnvorrichtung das Garantieband so weit dehnt, daß es über den Rastring hinweggleiten kann. Der Schraubverschluß kann nun vollständig abgeschraubt werden, wobei das Garantieband durch den Festpunkt noch mit dem Verschlußkörper verbunden ist und die zerrissenen Brücken zwischen Garantieband und Verschlußkörper anzeigen, daß dieser Schraubverschluß betätigt wurde. Der Verbraucher erkennt daher sofort, daß diese Flasche schon einmal geöffnet wurde. Weiterhin verbleibt das Garantieband am Verschlußkörper, so daß keine Entsorgungs- oder Umweltprobleme entstehen. Schließlich reißt das Garantieband beim Aufschrauben auch nicht auf, so daß keine den Verbraucher störenden oder verletzenden Garantiebandenden hervorstehen und daher ein insgesamt auch ästhetisch wirkender Schraubverschluß zur Verfügung gestellt wird.

Gemäß einer bevorzugten Ausführungsform weist die Dehnvorrichtung mindestens zwei Ausnehmungen auf, die im wesentlichen quer im Garantieband verlaufen und zu jeweils gegenüberliegenden Garantiebandrändern hin offen sind. Damit wird auf besonders einfache Weise eine Dehnung des Garantiebandes ermöglicht, indem dieses ziehharmonikaartig in die Länge gezogen wird. Vorteilhafterweise weist das Garantieband zwei auf gegenüberliegenden Garantiebandseiten angeordnete Dehnvorrichtungen auf. Damit wird auf einfache Weise eine gleichmäßige Dehnung des Garantiebandes ermöglicht, so daß dieses problemlos und ohne hängen zu bleiben beim Aufschrauben des Schraubverschlusses über den Rastring hinweggleiten kann.

Eine vorteilhafte Weiterbildung der Erfindung sieht vor, daß die Dehnvorrichtung zwei Ausnehmungen aufweist, die auf einer Seite des Festpunktes angeordnet sind. Damit wird eine gezielte Dehnung des Garantiebandes von einer Seite des Festpunktes aus ermöglicht.

Gemäß einer anderen bevorzugten Ausführungsform weist die Dehnvorrichtung zwei Ausnehmungen auf, die auf gegenüberliegenden Seiten des Festpunktes angeordnet sind, so daß hier die Dehnung des Garantiebandes vom Festpunkt aus gleichmäßig nach beiden Seiten hin erfolgt.

Gemäß einer besonders bevorzugten Weiterbildung der Erfindung ist vorgesehen, daß das Garantieband frei von vertikalen Reißlinien ist. Mit anderen Worten ist dabei keine vertikale Sollbruchstelle im Garantieband vorgesehen, wie dies beispielsweise bei Schraubverschlüssen gemäß der DE-A-42 06 123 und der EP-A-0 460 557 der Fall ist. Bei dieser Ausführungsform wird das Garantieband in zwei Funktionshälften getrennt. Die erste Hälfte dient im wesentlichen dazu, das Ausdehnen des Garantiebandes bei der Herstellung und beim Aufschraubvorgang auf die Flasche zu übernehmen. Die Dehnfunktion wird im wesentlichen durch die Hinterschneidung der Haltenocken und einer weiteren Anbindung am Verschlußkörper sichergestellt.

Diese erste Hälfte des Garantiebandes kann sich frei und unabhängig von der zweiten Hälfte extrem ausdehnen. Die zweite Hälfte des Garantiebandes dient dabei im wesentlichen zur Sicherstellung der Garantiefunktion. Durch das Dehnelement in Verbindung mit einer horizontalen Einbindung wird die Dehnung während der Herstellung sichergestellt. Der Sinn der Trennung in zwei Funktionshälften in dieser Ausführungsform ist darin zu sehen, daß die zweite Hälfte weniger Ausdehnung aufnehmen muß als die erste Hälfte. Hierdurch wird die Sicherstellung der Garantiefunktion und das Wiederverschließen der Flaschen durch den Verbraucher nochmals verbessert.

Die Erfindung wird im folgenden anhand von Ausführungsbeispielen näher erläutert. Dabei zeigt:
- Fig. 1: eine Seitenansicht einer ersten Ausführungsform des erfindungsgemäßen Schraubverschlusses im aufgeschraubten Zustand mit einem Teilschnitt durch das Garantieband,
- Fig. 2: eine Seitenansicht der ersten Ausführungsform beim Aufschrauben mit zwei Teilschnitten durch das Garantieband,
- Fig. 3: eine Seitenansicht der ersten Ausführungsform beim Abschrauben mit einem Teilschnitt durch das Garantieband,
- Fig. 4: eine perspektivische Ansicht des Garantiebandes der ersten Ausführungsform,
- Fig. 5: eine Seitenansicht einer zweiten Ausführungsform des erfindungsgemäßen Schraubverschlusses im aufgeschraubten Zustand mit einem Teilschnitt durch das Garantieband,
- Fig. 6: eine Seitenansicht der zweiten Ausführungsform beim Aufschrauben mit zwei Teilschnitten durch das Garantieband, und
- Fig. 7: eine Seitenansicht der zweiten Ausführungsform beim Abschrauben mit zwei Teilschnitten durch das Garantieband.

In Fig. 1 ist eine Seitenansicht einer ersten Ausführungsform des erfindungsgemäßen Schraubverschlusses 10 dargestellt. Der Schraubverschluß 10 besteht im wesentlichen aus dem Verschlußkörper 12 und dem Garantieband 14 und ist auf einen Flaschenhals 30 aufgeschraubt. Das Garantieband 14 ist mit den Brücken 16 und dem Festpunkt 18 mit dem Verschlußkörper 12 verbunden. Weiterhin weist das Garantieband 14 innenliegende Haltenocken 15 auf sowie eine Dehnvorrichtung 20. Diese Dehnvorrichtung 20 weist zwei Ausnehmungen 22 und 24 auf, die jeweils als Schlitz ausgebildet sind. Dabei ist die Ausnehmung 22 zum Verschlußkörper 12 hin offen, während die Ausnehmung 24 zum Flaschenkörper hin offen ist, von dem der Einfachheit halber nur der Flaschenhals 30 dargestellt ist.

In dem hier dargestellten aufgeschraubten Zustand ist das Garantieband 14 nicht gedehnt und die Haltenocken 15 hintergreifen den Rastring 32 auf dem Flaschenhals 30.

In Fig. 2 ist die erste Ausführungsform des Schraubverschlusses 10 beim Aufschrauben auf den Flaschenhals 30 dargestellt, kurz bevor die Haltenocken 15 den Rastring 32 hintergreifen. Durch die konische Ausbildung des Rastringes 32 werden die Haltenocken 15 des Garantiebandes 14 und damit das Garantieband 14 selbst beim Aufschrauben des Schraubverschlusses 10 auf den Flaschenhals 30 radial nach außen gedrückt. Durch die Dehnvorrichtung 20 mit den beiden Ausnehmungen 22 und 24 wird dabei eine ziehharmonikaartige Verlängerung des Garantiebandes 14 ermöglicht, wie in Fig. 2 dargestellt. Da der Verschlußkörper 12 des Schraubverschlusses 10 beim Aufschrauben auf den Festpunkt 18 und die Brücken 16 drückt, werden diese auf Druck belastet und können somit nicht reißen. Wird der Schraubverschluß nun weiter auf den Flaschenhals 30 aufgeschraubt, hintergreifen die Haltenocken 15 des Garantiebandes 14 den Rastring 32 und das Garantieband 14 zieht sich wieder zusammen. Es wird dann der in Fig. 1 dargestellte Zustand erzielt.

In Fig. 3 ist nun die erste Ausführungsform des Schraubverschlusses 10 beim Abschrauben vom Flaschenhals 30 dargestellt. Die zunächst am Rastring 32 anliegenden Haltenocken 15 halten das Garantieband 14 und somit über den Festpunkt 18 und die Brücken 16 auch den Verschlußkörper 12 auf dem Flaschenhals 30 fest. Durch weiteres Drehen des Verschlußkörpers 12 wird der Zug in den Brücken 16 schließlich so stark, daß diese reißen. Das Garantieband 14 wird jedoch durch den Festpunkt 18 weiter am Verschlußkörper 12 gehalten, so daß durch die Dehnvorrichtung 20 mit den Ausnehmungen 22 und 24 das Garantieband 14 gedehnt wird und die Haltenocken 15 über den Rastring 32 hinweggleiten. Der Schraubverschluß 10 kann dann vollständig vom Flaschenhals 30 abgeschraubt werden, während sich das Garantieband 14 noch am Verschlußkörper 12 befindet und keine abstehenden Enden aufweist. Durch die abgerissenen Brücken 16 ist jedoch sofort erkennbar, daß dieser Verschluß schon einmal benutzt wurde.

Die Dehnvorrichtung 20 mit den Ausnehmungen 22 und 24 ermöglichen, daß das Garantieband 14 so weit gedehnt (geweitet) wird, daß ein problemloses Wiederverschließen des Flaschenhalses 30 möglicht ist.

In Fig. 4 ist das Garantieband 14 der ersten Ausführungsform in einer perspektivischen Ansicht dargestellt. Das Garantieband 14 weist zwei auf gegenüberliegenden Seiten angeordnete Dehnvorrichtungen 20 auf, die jeweils zwei Ausnehmungen 22 bzw. 24 besitzen. Diese Ausnehmungen 22 bzw. 24 sind als Schlitze ausgebildet, die jeweils zu den gegenüberliegenden Garantiebandrändern hin offen sind. An der Innenseite des Garantiebandes 14 sind Haltenocken 15 angeordnet, die beim hier dargestellten Ausführungsbeispiel sektionsweise angeordnet sind. Sie können jedoch auch umlaufend auf der Innenseite angeordnet sein. Auf der Oberseite des Garantiebandes 14 sind schließlich noch zwei Festpunkte 18 sowie mehrere Brücken 16 ausgebildet.

Bei der ersten Ausführungsform gemäß den Figuren 1 bis 4 ist auf senkrechte Reißlinien verzichtet worden, womit es möglich ist, bei dem Verschluß mit dickem Garantieband und starker Hinterschneidung der Haltenocken 15 ohne zusätzlichen Schneidvorgang auszukommen. Durch das Dehnelement 20 wird eine extreme Dehnung des Garantiebandes 14 bei der Endformung während des Herstellungsvorganges und beim Aufschrauben auf den Flaschenhals sichergestellt. Dabei wird von dem natürlichen Rückstellvermögen von Kunststoffen Gebrauch gemacht. Die Ausdehnung des Garantiebandes 14 muß durch die Wahl der Wandstärken innerhalb des Dehnelementes 20 und des Querschnittes der Brücken 16 so abgestimmt werden, daß das Garantieband 14 während der Herstellung nicht abreißt und das natürliche Rückstellvermögen des verwendeten Kunststoffes so weit wie möglich erhalten bleibt.

Dies wird im wesentlichen durch die Wahl der Wandstärken der beiden horizontalen Anbindungen x und y (Figur 3) des Dehnelementes erreicht. Sollte nicht nur ein Reißen der Brücken 16 gefordert werden, so kann durch eine extreme Dehnung des Garantiebandes 14 und durch entsprechenden Wandstärkenunterschied zwischen den Anbindungen x und y auch die Anbindung x zum Reißen gebracht werden. Die Anbindung y wäre in diesem Falle dicker als die Anbindung x.

In Fig. 5 ist ein zweites Ausführungsbeispiel des erfindungsgemäßen Schraubverschlusses 10 dargestellt. Der Schraubverschluß 10 besteht im wesentlichen aus einem Verschlußkörper 12 und einem Garantieband 14 und ist hier im auf einen Flaschenhals 30 aufgeschraubten Zustand dargestellt. Das Garantieband 14 ist mit einem Festpunkt 18 und Brücken 16 am Verschlußkörper 12 befestigt. An der Innenseite weist das Garantieband 14 Haltenocken 15 auf, die im hier dargestellten aufgeschraubten Zustand den Rastring 32 hintergreifen. Weiterhin weist das Garantieband 14 eine Dehnvorrichtung 20 auf, ebenfalls mit zwei Ausnehmungen 22 bzw. 24. Die Ausnehmungen 22 bzw. 24 sind als Schlitze ausgebildet und jeweils zu gegenüberliegenden Garantiebandrändern hin offen. Im Unterschied zur ersten Ausführungsform, die in den Fign. 1 bis 4 dargestellt ist, ist bei dieser zweiten Ausführungsform der Festpunkt 18 zwischen den beiden Ausnehmungen 22 und 24 angeordnet.

In Fig. 6 ist die zweite Ausführungsform in einer Seitenansicht mit einem Teilschnitt durch das Garantieband 14 beim Aufschrauben dargestellt, und in Fig. 7 beim Abschrauben. Da die Funktionsweise der Dehnvorrichtung 20 schon ausführlich unter Bezugnahme auf die Fign. 1 bis 4 beschrieben wurde, kann auf eine erneute Beschreibung an dieser Stelle verzichtet werden.

Auch bei dieser Ausführungsform wird auf senkrechte Reißlinien verzichtet. Hier wird das Garantieband 14 in zwei Funktionshälften A und B getrennt.

Die erste Hälfte A dient im wesentlichen dazu, das Ausdehnen des Garantiebandes 14 bei der Herstellung beim Aufschraubvorgang auf die Flasche zu übernehmen. Die Dehnfunktion wird im wesentlichen durch die Hinterschneidung der Haltenocken 15, der Brücken 16 und der Anbindung N (Figur 6) sichergestellt. Die Hälfte A kann sich frei und unabhängig von der zweiten Hälfte B extrem ausdehnen. Optional kann es von Nutzen sein, noch eine zusätzliche leichte Anbindung Z (in Figur 6 gestrichelt dargestellt) vorzusehen.

Die zweite Hälfte B dient im wesentlichen zur Sicherstellung der Garantiefunktion. Durch das Dehnelement 20 in Verbindung mit der horizontalen Anbindung M (Figur 6) wird die Dehnung während der Herstellung sichergestellt. Durch den Unterschied in den Wandstärken zwischen den Anbindungen M und Z wird im wesentlichen das gleiche erreicht wie bei der ersten Ausführungsform durch die Unterschiede in den Anbindungen X und Y.

Zweck der Trennung in zwei Funktionshälften A und B ist darin zu sehen, daß die zweite Hälfte B weniger Ausdehnung aufnehmen muß als die erste Hälfte A. Hierdurch wird die Sicherstellung der Garantiefunktion und das Wiederverschließen der Flaschen durch den Verbraucher nochmals verbessert.

### Bezugszeichenliste

- 10: Schraubverschluß
- 12: Verschlußkörper
- 14: Garantieband
- 15: Haltenocken
- 16: Brücken
- 18: Festpunkt
- 20: Dehnvorrichtung
- 22: Ausnehmung
- 24: Ausnehmung
- 30: Flaschenhals
- 32: Rastring

## Patentansprüche

1. Schraubverschluß (10) aus Kunststoff für Flaschen, die an ihrem Flaschenhals einen Rastring (32) aufweisen, mit einem Verschlußkörper (12), der ein Innengewinde aufweist, und mit einem Garantieband (14) mit auf der Innenseite liegenden Haltenocken (15), welches nichtreißend ausgebildet ist, über Brücken (16) mit dem Verschlußkörper (12) verbunden ist, in denen beim Abschrauben des Verschlußkörpers (12) von der Flasche der Zug so erhöht wird, daß sie reißen, und welches eine Dehnvorrichtung (20) aufweist, wobei zwischen dem Garantieband (14) und dem Verschlußkörper (12) im Bereich der Dehnvorrichtung (20) wenigstens ein Festpunkt (18) vorgesehen ist,
**dadurch gekennzeichnet,**
**daß** die Dehnvorrichtung (20) das Garantieband (14) beim Aufschrauben des Verschlußkörpers (12) auf die Flasche über seine gesamte Höhe gleichmäßig in radiale Richtung so dehnt, daß die Haltenocken über den Rastring (32) hinweggleiten.

2. Schraubverschluß nach Anspruch 1, **dadurch gekennzeichnet, daß** die Dehnvorrichtung (20) mindestens zwei Ausnehmungen (22, 24) aufweist, die im wesentlichen quer im Garantieband (14) verlaufen und zu jeweils gegenüberliegenden Garantiebandrändern hin offen sind.

3. Schraubverschluß nach Anspruch 2, **dadurch gekennzeichnet, daß** das Garantieband (14) zwei auf gegenüberliegenden Garantiebandseiten angeordnete Dehnvorrichtungen (20) aufweist.

4. Schraubverschluß nach Anspruch 3, **dadurch gekennzeichnet, daß** die Dehnvorrichtung (20) zwei Ausnehmungen (22, 24) aufweist, die auf einer Seite des Festpunktes (18) angeordnet sind.

5. Schraubverschluß nach Anspruch 3, **dadurch gekennzeichnet, daß** die Dehnvorrichtung (20) zwei Ausnehmungen (22, 24) aufweist, die auf gegenüberliegenden Seiten des Festpunktes (18) angeordnet sind.

6. Schraubverschluß nach einem der Ansprüche 1 bis 5, **dadurch gekennzeichnet, daß** das Garantieband (14) frei von vertikalen Reißlinien ist.

## Claims

1. Screw closure (10) made from plastic for bottles which have on their bottle neck a locking ring (32), having a closure body (12) which has an inner thread, and having a tamperproof strip (14) having retaining cams (15) lying on the inner side which is designed to be non-tearing, is connected to the closure body (12) via bridges (16), in which during unscrewing of the closure body (12) from the bottle, the tension is increased so that they tear, and which has an extension device (20), wherein at least one solid point (18) is provided between the tamperproof strip (14) and the closure body (12) in the region of the extension device (20), **characterised in that** the extension device (20) extends the tamperproof strip (14) during screwing of the closure body (12) onto the bottle over its entire height uniformly in radial direction so that the retaining cams slide over the locking ring (32).

2. Screw closure according to claim 1, **characterised in that** the extension device (20) has at least two recesses (22, 24), which run essentially transversely in the tamperproof strip (14) and are open to in each case opposing tamperproof strip edges.

3. Screw closure according to claim 2, **characterised in that** the tamperproof strip (14) has two extension devices (20) arranged on opposing tamperproof strip sides.

4. Screw closure according to claim 3, **characterised in that** the extension device (20) has two recesses (22, 24), which are arranged on one side of the solid point (18).

5. Screw closure according to claim 3, **characterised in that** the extension device (20) has two recesses (22, 24), which are arranged on opposing sides of the solid point (18).

6. Screw closure according to one of claims 1 to 5, **characterised in that** the tamperproof strip (14) is free of vertical tear lines.

## Revendications

1. Bouchon fileté (10) en matière synthétique destiné à des bouteilles qui présentent, sur leur goulot, un anneau à cran d'arrêt (32), comprenant un corps de fermeture (12) qui presente un filet de vis interne et une bande de garantie (14) comprenant des encoches d'arrêt (15) disposées sur son côté interne, la bande étant réalisée de telle sorte qu'elle ne peut être rompue, étant reliée via des ponts (16) au corps de fermeture (12), ponts dans lesquels, lors du dévissage du corps de fermeture (12), la traction s'élève à un point tel qu'ils se rompent, et présentant un dispositif d'allongement (20 , dans lequel, entre la bande de garantie (14) et le corps de fermeture (12), on prévoit, dans la zone du dispositif d'allongement (20), au moins un point fixe (18), **caractérisé en ce que** le dispositif d'allongement (20) soumet la bande de garantie (14) lors du vissage du corps de fermeture (12) sur la bouteille à un allongement s'étendant sur toute sa hauteur de manière uniforme en direction radiale de telle sorte que les encoches d'arrêt s'écartent en glissant par-dessus l'anneau à cran d'arrêt (32).

2. Bouchon fileté selon la revendication 1, **caractérisé en ce que** le dispositif d'allongement (20) présente au moins deux évidements (22, 24) qui s'étendent essentiellement en position transversale dans la bande de garantie (14) et qui sont ouverts en direction respectivement des bords opposés de la bande de garantie.

3. Bouchon fileté selon la revendication 2, **caractérisé en ce que** la bande de garantie (14) présente deux dispositifs d'allongement (20) disposés sur les côtés opposés de la bande de garantie.

4. Bouchon fileté selon la revendication 3, **caractérisé en ce que** le dispositif d'allongement (20) présente deux évidements (22, 24) qui sont disposés sur un côté du point fixe (18).

5. Bouchon fileté selon la revendication 3, **caractérisé en ce que** le dispositif d'allongement (20) présente deux évidements (22, 24) qui sont disposés sur les côtés opposés du point fixe (18).

6. Bouchon fileté selon l'une quelconque des revendications 1 5, **caractérisé en ce que** la bande de garantie (14) est exempte de lignes de rupture.
